# EUROPÄISCHE PATENTSCHRIFT

(11) **EP 1 045 475 B1**
(45) Veröffentlichungstag und Bekanntmachung des Hinweises auf die Patenterteilung: **19.06.2002**
(21) Anmeldenummer: 00106904.6
(22) Anmeldetag: 31.03.2000
(51) Int. Cl.: H01R 4/48, H01R 9/24

(54) **Schraubenlose Anschluss- oder Verbindungsklemme für elektrische Leiter**
Screwless terminal or joining clamp for electrical conductor
Terminal ou borne de connexion sans vis pour connecteur électrique

(30) Priorität: 16.04.1999 DE 19917142
(43) Veröffentlichungstag der Anmeldung: 18.10.2000
(73) Patentinhaber: BJB GmbH & Co. KG, 59755 Arnsberg (DE)
(72) Erfinder: Henrici, Dieter, 59757 Arnsberg (DE); Standop, Wolfgang, 59700 Hamm (DE); Wedding, Hans, 59759 Arnsberg (DE); Neuhaus, Manfred, Dipl.-Ing., 59757 Arnsberg (DE)
(74) Vertreter: Patentanwälte Ostriga & Sonnet

(56) Entgegenhaltungen:
- AT-B- 378 628
- CA-A- 1 109 132
- CH-A- 426 974
- DE-A- 2 258 156
- DE-C- 4 409 206
- DE-U- 1 898 970
- DE-U- 7 902 093
- FR-A- 2 249 422

## Beschreibung

Die Erfindung betrifft eine schraubenlose Anschluss- oder Verbindungsklemme für elektrische Leiter
- mit einem Kontaktrahmen, der ein U-Profil mit einem U-Steg und parallel zueinander ausgerichteten U-Schenkeln beinhaltet,
- und einer mit dem Kontaktrahmen zusammenwirkenden Klemmfeder,
- die einen Klemmfedersteg und Federschenkel aufweist,
- deren Klemmfedersteg mit dem U-Profil des Kontaktrahmens verbunden ist und deren Federschenkel mit ihren Klemmkanten an Widerlagern des Kontaktrahmens anliegen.

Klemmen dieser Art sind vornehmlich deshalb zweiteilig aufgebaut, weil von ihnen einerseits eine hohe Stabilität und gute elektrische Leitfähigkeit verlangt werden, was durch eine z.B. aus Kupfer bestehenden Kontaktrahmen erfüllt wird, und andererseits zuverlässige Klemmkräfte, die eine Klemmfeder bereitstellt, die auch unter Temperatureinwirkung optimale Federkräfte ausübt. Deshalb besteht eine solche Klemmfeder aus angepasstem Material, z.B. aus einer CrNi-Legierung.

Auch die in DE 23 49 614 C2 beschriebene schraubenlose Klemme, von der die vorliegende Erfindung ausgeht, ist zweiteilig ausgebildet. Ihr Kontaktrahmen besteht insgesamt aus einem U-Profil, und die Klemmfeder ist derart zwischen den beiden U-Schenkeln eingespannt, dass ihr Klemmfedersteg mit einem der beiden U-Schenkel fest verbunden ist, während ihre im spitzen Winkel abgebogenen und zueinander weisenden Klemmschenkel den gegenüberliegenden U-Schenkel des Kontaktrahmens zur Bildung von Klemmstellen beaufschlagen. Soweit ersichtlich, haben sich derartige schraubenlose Anschlussoder Verbindungsklemmen entsprechend dieser im Jahre 1973 eingereichten Patentanmeldung bis zum heutigen Tage bewährt.

Aus CH 426 974 ist eine gattungsgemäße, schraublose Anschluss- oder Verbindungsklemme für elektrische Leiter bekannt, bei der beide U-Schenkel des Kontaktrahmens jeweils ein Widerlager für die Klemmkante jeweils eines Federschenkels bilden.

Der vorliegenden Erfindung liegt die Aufgabe zugrunde, die Klemme so auszubilden, dass sich ihre Klemmstellen nicht gegenseitig beeinflussen können und dass mit dem Material des Kontaktrahmens materialsparend umgegangen wird.

Das Ziel der Erfindung wird mit den Merkmalen des Anspruches 1 erreicht. Danach ist die Erfindung insbesondere dadurch gekennzeichnet,
- dass ein oder beide U-Schenkel des U-Profils des Kontaktrahmens in deren Längsrichtung gesehen jeweils an einer oder beiden Stirnseite(n) über den U-Steg des U-Profils hervorragende Fortsätze aufweisen, die vom U-Steg und den U-Schenkeln des U-Profils weg gebogen sind, wobei die Fortsätze in einer parallel zum U-Steg liegenden Ebene angeordnet sind,
- dass an den Längsseiten des Klemmfedersteges der Klemmfeder jeweils ein vom Klemmfedersteg wegweisender Arm vorhanden ist und an den freien Enden der beiden Arme jeweils ein oder zwei Federschenkel freigeschnitten sind, die jeweils über eine Biegekante mit dem Arm verbunden und von diesem in eine Richtung rechtwinklig abgebogen sind, wobei die freien Enden der Federschenkel zum Klemmfedersteg hin gerichtet sind, und
- dass die Klemmfeder derart am Kontaktrahmen angeordnet ist, **dass sich die Längskanten des Klemmfedersteges parallel zur Längsrichtung des Kontaktrahmens erstrecken und dass** der Klemmfedersteg der Klemmfeder über die beiden U-Schenkel des U-Profils des Kontaktrahmens an diesem angreift, wodurch sich ein geschlossener, stabiler Kontaktrahmen ergibt,
wobei die Fortsätze jeweils eine zum jeweiligen an der anderen Stirnseite des entsprechenden U-Schenkels angeordneten Fortsatz weisende Innenfläche aufweisen und die Federschenkel der Klemmfeder jeweils an der Innenseite des jeweiligen Fortsatzes des Kontaktrahmens angeordnet sind, wobei die Fortsätze die Widerlager für die Klemmkanten der Federschenkel bilden.

Mit den Merkmalen der Erfindung wird im Prinzip sowohl bezüglich des Kontaktrahmens als auch bezüglich der Klemmfeder jeweils ein skelettartiger Aufbau erreicht, der zu einer außerordentlichen Stabilität der beiden Bauteile führt und die Klemmstellen so anordnet, dass jeder Federschenkel der Klemmfedern in jeder Beziehung unabhängig von den anderen Federschenkeln seine Federkräfte ausüben kann.

Die Erfindung zeichnet sich des weiteren dadurch aus, dass die nach ihr konzipierte Klemme Anschlussklemmenblöcke ermöglicht, in denen die Leiter aus mehreren unterschiedlichen Richtungen zugeführt werden können. Bei dem in Bezug genommenen Stand der Technik ist dies nur aus zwei definierten einander entgegengesetzten Richtungen möglich.

Weitere Vorteile und zweckmäßige Ausgestaltungen ergeben sich aus den Unteransprüchen sowie aus der nachfolgenden ausführlichen Beschreibung eines in den Zeichnungen dargestellten Ausführungsbeispiels. In den Zeichnungen zeigen, jeweils in erheblich vergrößertem Maßstab:
- Fig. 1: eine perspektivische Ansicht des Kontaktrahmens der schraubenlosen Anschluss- oder Verbindungsklemme entsprechend der Erfindung,
- Fig. 2: eine Stirnansicht mit Seitenansicht und Aufsicht des Kontaktrahmens der Fig. 1,
- Fig. 3: eine Aufsicht auf den noch flachen Materialzuschnitt, aus dem der Kontaktrahmen nach Fig. 1 erzeugt wird,
- Fig. 4: eine perspektivische Ansicht der zugehörigen Klemmfeder in lagegerechter Zuordnung zu dem in Fig. 1 gezeigten Kontaktrahmen,
- Fig. 5: eine Frontalansicht der in Fig. 4 gezeigten Klemmfeder mit Seitenansicht und Aufsicht,
- Fig. 6: eine Aufsicht auf den noch ebenen Zuschnitt, aus dem die Klemmfeder nach Fig. 4 erzeugt wird,
- Fig. 7: eine perspektivische Darstellung von Kontaktrahmen und Klemmfeder in lagegerechter Zuordnung vor ihrem Zusammenfügen,
- Fig. 8: eine Ansicht auf die Verbindungsklemme in Richtung des Pfeiles VIII in Fig. 7,
- Fig. 9: eine schaubildliche Darstellung einer in einem Isolier-Klemmengehäuse befindlichen Klemme entsprechend der Erfindung und
- Fig. 10: eine Ansicht dazu in Richtung des Ansichtspfeiles X in Fig. 9.

Eine in ihrer Gesamtheit mit 10 bezeichnete schraubenlose Anschlussoder Verbindungsklemme für nicht dargestellte elektrische Leiter umfasst einen Kontaktrahmen 11 und eine Klemmfeder 12.

Der Kontaktrahmen 11 besteht aus einem Material von hoher elektrischer Leitfähigkeit und großer Eigensteifigkeit, vorzugsweise aus Kupfer. Demgegenüber besteht die Klemmfeder 12 aus einem hervorragende Federeigenschaften und Temperaturbeständigkeit aufweisenden Material, vorzugsweise aus CrNi-Stahl.

Der Aufbau eines Kontaktrahmens 11 sei anhand der Fig. 1 bis 3 erläutert. In Fig. 3, die den streifenförmigen Materialzuschnitt zeigt, sind entsprechende Partien des Kontaktrahmens mit ***den gleichen*** Bezugsziffern bezeichnet, die jedoch um ein Apostroph erweitert sind.

Entsprechend den Figuren umfasst ein Kontaktrahmen 11 zunächst ein zentrales U-Profil 13 mit einem U-Steg 14 und parallel zueinander ausgerichteten U-Schenkeln 15.

Der in den Zeichnungen beispielhaft dargestellte Kontaktrahmen 11 ist für vier Hauptklemmstellen eingerichtet und verfügt dementsprechend über vier Fortsätze 16, die an den jeweils vier Enden der U-Schenkel angebunden und nach außen gebogen sind, wie dies sehr deutlich die Fig. 1 und 2 zeigen.

Wie aus der Frontalansicht der Fig. 2 erkennbar ist, bildet der U-Steg 14 des U-Profils 13 zusammen mit den Fortsätzen 16 etwa eine H- bzw. I- oder Doppel-T-Form aus. Während die bezüglich Fig. 2 unteren beiden Fortsätze 16 mit dem U-Profil 13 bzw. der Längsmittelachse L einen rechten Winkel ausbilden, ist der Winkel w, den die oberen Fortsätze 16 zur Längsmittelachse L einschließen, geringer und beträgt beim Ausführungsbeispiel etwa 60°. An dieser Stelle sei bemerkt, dass die Winkelstellungen den Erfordernissen entsprechend eingestellt sein werden und dass auch asymmetrische Anordnungen selbstverständlich möglich sind, wenn diese fallweise gewünscht oder erforderlich sein sollten.

Aus den Fig. 1 bis 3 ist des weiteren noch ersichtlich, dass aus den U-Schenkeln jedem Fortsatz 16 benachbart jeweils ein Lappen 17 ausgeklinkt ist, der sich - wie die Fortsätze 16 - vom zentralen U-Profil und dessen U-Schenkeln 15 aus nach außen erstreckt. Sowohl die Fortsätze 16 als auch die Lappen 17 befinden sich dabei alle parallel zu einer Ebene - bei der Aufsicht nach Fig. 2 entsprechend dem Ansichtspfeil II in Fig. 1 ist dies die Zeichenebene.

Im zentralen U-Steg 14 des Kontaktrahmens 13 befinden sich noch zwei von der Außenseite des U-Stegs 14 her eingeprägte, warzenartige Ausdrückungen 18, die auf der Innenseite des U-Stegs zwei nebeneinander liegende Erhebungen ausbilden.

Ein Vergleich der Fig. 1 bzw. der Hauptansicht in Fig. 2 mit der Darstellung des Zuschnitts nach Fig. 3 zeigt, dass die U-Schenkel 15 durch jeweils eine 90°-Umbiegung um die ***Biegelinien*** B₁ erzeugt werden und die abstehenden Fortsätze 16 durch zusätzliches Biegen um die Biegelinien, die in Fig. 3 mit B₂ bezeichnet sind.

Der Aufbau einer Klemmfeder 12 sei anhand der Fig. 4 bis 6 erläutert. In Fig. 6, die ihren streifenförmigen Materialzuschnitt zeigt, sind entsprechende Partien der Klemmfeder mit ***den gleichen,*** jedoch mit Apostroph ergänzten Bezugsziffern gekennzeichnet.

Entsprechend Fig. 4 weist die Klemmfeder 12 einen zentralen Klemmfedersteg 19 auf. An ihn schließen sich in voneinander wegstrebender Anordnung sowie in gleicher Ebene liegend, zwei Arme 20 an. Der zentrale Klemmfedersteg 19 und die Arme 20 sind, wie dies insbesondere Fig. 4 und die unmittelbar darüber befindliche Aufsicht in Fig. 5 zeigen, um etwa doppelte Wandstärke gegeneinander verprägt.

An den jeweils äußeren Enden der Stege 20 befinden sich durch Umbiegungen 21 freigestellte Federschenkel 22. Die den Umbiegungen 21 zugehörigen Biegelinien sind in Fig. 6 mit B₃ bezeichnet. Nach dem Umbiegen sind die Federschenkel 22 noch schräg bzw. geneigt voneinander wegstrebend nach außen in die Konfiguration aufgebogen, die die Fig. 4 und die Frontalansicht der Fig. 5 in Richtung des Ansichtspfeiles V der Fig. 4 zeigen.

Die Fig. 4 bis 6 zeigen weiterhin im unteren Bereich des zentralen Federsteges 19 bzw. im Übergangsbereich zu den Armen 20 zwei aus deren Randbereich umgebogene hakenförmige Rastnasen 23, eine zentrale Zunge 24 und zwei krallenartige Lappen 25. Diese Elemente 23 bis 25 weisen vom Zentralsteg 19 aus in die gleiche Richtung wie die aus der Ebene der Arme abgebogenen Federschenkel 22, also, wie dies Fig. 7 verdeutlicht, zum Kontaktrahmen 11 hin.

Die beschriebenen Einzelteile bzw. einzelnen Abschnitte oder Partien der Klemmfeder 12 sind derart geschickt im Zuschnitt gemäß Fig. 6 angeordnet, dass - wie sich daraus ergibt, praktisch kaum Abfall anfällt. Dies rührt wesentlich daher, dass sämtliche Partien im Zuschnitt jeweils nur durch eine Schnittlinie voneinander getrennt sind. Die geringfügigen, im wesentlichen dreieckigen Abfallbereiche sind in Fig. 6 mit X bezeichnet.

Fig. 7 veranschaulicht die bauliche Zuordnung der Klemmfeder 12 zum Kontaktrahmen 11. Weiteres Verständnis lässt sich aus der Ansicht der Fig. 8 gewinnen. Sie zeigt zunächst sehr schön den insgesamt skeletthaften Aufbau der gesamten Anschlussklemme, da sowohl bezüglich des Kontaktrahmens 11 als auch bezüglich der Klemmfeder 12 von jeweils skelettartiger Konfiguration gesprochen werden kann. Weiterhin zeigt Fig. 8 dennoch eine gewisse Rahmenkonstruktion des Kontaktrahmens insoweit, als sämtliche Elemente, insbesondere die Klemmfeder mit ihren Federschenkeln 22 zwischen den Fortsätzen 16 eingeschlossen sind.

Weiterhin zeigt Fig. 8 die Funktion der Fortsätze 16 als Klemm-Widerlager für die Federschenkel 22, die unter Federdruck an den Innenseiten der Fortsätze 16 anliegen. Da in den Figuren keine Leiter eingezeichnet sind, veranschaulichen Pfeile in Fig. 8 Leitereinsteckrichtungen R₁ bis R₄. Gleichzeitig wird deutlich, dass die Lappen 17 das vordere abisolierte Leiterende fangen und gegen den jeweiligen Fortsatz 16 lenken können.

Aus Fig. 7 in Verbindung mit Fig. 8 wird weiterhin die Bedeutung der Lappen 25 deutlich. Sie dienen als Zentrierhilfen beim Zusammenfügen von Klemmfeder 12 und Kontaktrahmen 11, indem sie die U-Schenkel 15 des U-Profils 13 im Bereich zwischen jeweils einem unteren Lappen 17 und dem benachbarten Fortsatz 16 zwischen sich fassen. Die Verankerung der Klemmfeder 12 am Kontaktrahmen 11 erfolgt mittels der Rastnasen 23, die in die Freischnitte 26 eingreifen, die durch das Ausklinken der unteren Lappen 17 in den U-Schenkeln 15 entstanden sind.

Die schräggestellte Zunge 24 im zentralen Bereich des Klemmfedersteges 19 bildet zusammen mit der Innenfläche des zentralen U-Steges 14 des Kontaktrahmens 11 eine Neben-Klemmstelle aus. Für Leiter, die in Richtung R₅ von unten her eingeführt werden. Für deren abisolierte Leiterenden bildet das Tal zwischen den warzenartigen Prägungen 18 eine Führung aus.

Zu den Fig. 9 und 10 ist aufgrund der vorangegangenen ausführlichen Beschreibung der schraubenlosen Anschluss- oder Verbindungsklemme für elektrische Leiter nicht mehr viel auszuführen, da sich deren Funktion nunmehr von selbst ergibt. Dargestellt ist ein Anschlussklemmenblock 27 mit einem glockenartigen Gehäusekörper 28 und einem diesen unterseitig verschließenden Boden 29.

Der Anschlussklemmenblock 27 umfasst eine Reihe von parallel nebenbzw. hintereinander angeordneten Klemmen der erfindungsgemäßen Art. Da jede Klemme vier Haupt-Klemmstellen bereithält, sind dementsprechend aus vier Richtungen zugängliche Reihen von Leitereinführungsöffnungen 30 vorhanden. Die vom Boden 29 her mit einem Leiter in Einsteckrichtung R₅ zu bestückende Neben-Klemmstelle kann beispielsweise dem Anschluss eines Erdleiters dienen.

Erwähnt seien noch die Randausklinkungen 31 an den beiden oberen Fortsätzen 16 des Kontaktrahmens 11. Diese verschmälern den betreffenden Fortsatz 16 und bilden eine Art Fenster, durch welches ein Werkzeug wie Schraubendreher od. dgl. eingeführt werden kann, um in Richtung R₆ (Fig. 10) durch Niederdrücken des darunter befindlichen Federschenkels 22 bei einsteckendem Leiter die betreffende Klemmstelle zu öffnen und um die Leiter entfernen zu können.

Eingangs der Beschreibung der Figuren wurde die vergrößerte Darstellung des Erfindungsgegenstandes erwähnt. In weiterer Erläuternd hierzu sei angemerkt, dass sich die dargestellte und beschriebene Klemme hervorragend für Kontakte mit 5 mm Kontaktabstand des RASTS-Standards eignet, der sich insbesondere im Bereich der sog. 'weißen Ware' durchgesetzt hat. Unter diesen Warenoberbegriff fallen Haushaltsgeräte wie Waschmaschinen, Wäschetrockner, Waschtrockner, Herde u.dgl.

## Patentansprüche

1. Schraubenlose Anschluss- oder Verbindungsklemme (10) für elektrische Leiter
- mit einem Kontaktrahmen (11), der ein U-Profil (13) mit einem U-Steg (14) und parallel zueinander ausgerichteten U-Schenkeln (15) beinhaltet,
- und einer mit dem Kontaktrahmen (11) zusammenwirkenden Klemmfeder (12),
- die einen Klemmfedersteg (19) und Federschenkel (22) aufweist,
- deren Klemmfedersteg (19) mit dem U-Profil (13) des Kontaktrahmens (11) verbunden ist und deren Federschenkel (22) mit ihren Klemmkanten an Widerlagem des Kontaktrahmens (11) anliegen,
**dadurch gekennzeichnet,**
- **dass** ein oder beide U-Schenkel (15) des U-Profils (13) des Kontaktrahmens (11) in deren Längsrichtung gesehen jeweils an'einer oder beiden Stirnseite(n) über den U-Steg (14) des U-Profils (13) hervorragende Fortsätze (16) aufweisen, die vom U-Steg (14) und den U-Schenkeln (15) des U-Profils (13) weg gebogen sind, wobei die Fortsätze (16) in einer parallel zum U-Steg (14) liegenden Ebene angeordnet sind,
- **dass** an den Längsseiten des Klemmfedersteges (19) der Klemmfeder (12) jeweils ein vom Klemmfedersteg (19) wegweisender Arm (20) vorhanden ist und an den freien Enden der beiden Arme (20) jeweils ein oder zwei Federschenkel (22) freigeschnitten sind, die jeweils über eine Biegekante (21) mit dem Arm (20) verbunden und von diesem in eine Richtung rechtwinklig abgebogen sind, wobei die freien Enden der Federschenkel (22) zum Klemmfedersteg (19) hin gerichtet sind, und
- **dass** die Klemmfeder (12) derart am Kontaktrahmen (11) angeordnet ist, **dass sich die Längskanten des Klemmfedersteges (19) parallel zur Längsrichtung des Kontaktrahmens (11) erstrecken und dass** der Klemmfedersteg (19) der Klemmfeder (12) über die beiden U-Schenkel des U-Profils (13) des Kontaktrahmens (11) an diesem angreift, wodurch sich ein geschlossener; stabiler Kontaktrahmen ergibt, wobei die Fortsätze jeweils eine zum jeweiligen an der anderen Stirnseite des entsprechenden U-Schenkels (15) angeordneten Fortsatz (16) weisende Innenfläche aufweisen und die Federschenkel (22) der Klemmfeder (12) jeweils an der Innenseite des jeweiligen Fortsatzes (16) des Kontaktrahmens (11) angeordnet sind, wobei die Fortsätze (16) die Widerlager für die Klemmkanten der Federschenkel (22) bilden.

2. Klemme nach Anspruch 1, **dadurch gekennzeichnet, dass** sie vier Haupt-Kontaktstellen und mit Blick auf eine der flachen Seiten des U-Steges (14) des U-Profils (13) des Kontaktrahmens (11) im wesentlichen eine H- oder I- bzw. Doppel-T-Form aufweist.

3. Klemme nach Anspruch 1, **dadurch gekennzeichnet, dass** sie zwei Haupt-Kontaktstellen und mit Blick auf eine der flachen Seiten des U-Steges (14) des U-Profils (13) des Kontaktrahmens (11) im wesentlichen die Form eines S, Z oder T aufweist.

4. Klemme nach Anspruch 1, **dadurch gekennzeichnet, dass** sie drei Haupt-Kontaktstellen und mit Blick auf eine der flachen Seiten des U-Steges (14) des U-Profils (13) des Kontaktrahmens (11) im wesentlichen eine um einen Schenkel reduzierte H- oder I- bzw. Doppel-T-Form aufweist.

5. Klemme nach einem der Ansprüche 2 bis 4, **dadurch gekennzeichnet, dass** die Biegewinkel (W) zwischen den von den U-Schenkeln (15) des U-Profils (13) abgebogenen Fortsätzen (16) und **einer** Langsmittelachse (L) des U-Stegs (14 zwischen 60° und 90° liegen.

6. Klemme nach einem der vorherigen Ansprüche, **dadurch gekennzeichnet, dass** benachbart den Fortsätzen (16) aus den U-Schenkeln (15) des U-Profils (13) des Kontaktrahmens (11) Lappen (17) ausgeprägt sind, die mit den Fortsätzen (16) eine trichterförmige Führung für ein in die Klemmstelle einzusteckendes Leiterende dienen.

7. Klemme nach einem der vorherigen Ansprüche, **dadurch gekennzeichnet, dass** am Klemmfedersteg (19) Verankerungsnasen (23) zum verriegelnden Angriff am U-Profil (13) des Kontaktrahmens (11) ausgeformt sind.

8. Klemme nach Anspruch 7, **dadurch gekennzeichnet, dass** die Verankerungsnasen (23) die U-Schenkel (15) des U-Profils (13) des Kontaktrahmens (11) teilumgreifen und dass in den U-Schenkeln (15) Aussparungen vorhanden sind, in die die Verankerungsnasen (23) eingreifen.

9. Klemme nach Anspruch 8. **dadurch gekennzeichnet, dass** die Aussparungen von Freischnitten (26) gebildet sind, die durch das Ausprägen der Lappen (17) in den U-Schenkeln verbleiben.

10. Klemme nach Anspruch 1 oder einem der vorhergehenden, **dadurch gekennzeichnet, dass** der Klemmfedersteg (19) die U-Schenkel (15) des U-Profils (13) des Kontaktrahmens (11) überbrückt und zwischen sich und der Innenseite des U-Steges (14) einen Freiraum für eine Nebenklemmstelle belässt.

11. Klemme nach Anspruch 10, **dadurch gekennzeichnet, dass** aus dem Klemmfedersteg (19) eine Nebenklemmstellen-Federzunge (24) ausgeschnitten ist.

12. Klemme nach einem der vorhergehenden Ansprüche, **dadurch gekennzeichnet, dass** der U-Steg (14) des U-Profils (13) des Kontaktrahmens (11) mit nach innen weisenden Ausdrückungen (18) versehen ist, die zwischen sich eine Leiterführung für die Nebenklemmstelle bereitstellen.

13. Klemme nach einem der vorhergehenden Ansprüche, **dadurch gekennzeichnet, dass** die Fortsätze (16) des Kontaktrahmens (11) mit Randausklinkungen (31) zur Betätigung der Federschenkel (22) mit einem Klemmstellenöffnungswerkzeug wie Schraubendreher o.ä. versehen sind.

14. Klemme nach einem der vorhergehenden Ansprüche, **dadurch gekennzeichnet, dass** die U-Schenkel (15) des U-Profils (13) des Kontaktrahmens (11) im Bereich zwischen den Lappen (17) und den Fortsätzen (16) mit ihren Außenseiten Leitereinschubanschläge bilden.

## Claims

1. Screwless connecting or joining terminal (10) for electrical conductors
- the said terminal having a contact frame (11) which contains a U-shaped profile (13) with a web (14) of the U and with legs (15) of the U which are orientated so as to be parallel to one another,
- and a clamping spring (12) which cooperates with the contact frame (11)
- and has a clamping spring web (19) and spring legs (22)
- and whose clamping spring web (19) is joined to the U-shaped profile (13) of the contact frame (11) and whose spring legs (22) rest, via their clamping edges, against abutments on the contact frame (11),
**characterised in that**,
- viewed in their longitudinal direction, one or both of the legs (15) of the U of the U-shaped profile (13) of the contact frame (11) has/have, on one or both end face(s) in each case, extensions (16) which project above the web (14) of the U of the U-shaped profile (13) and are bent away from the web (14) of the U and the legs (15) of the U of the U-shaped profile (13), the said extensions (16) being disposed in a plane which lies parallel to the web (14) of the U,
- that an arm (20) which points away from the clamping spring web (19) is present, in each case, on the longitudinal sides of the said clamping spring web (19) of the clamping spring (12), and one or two spring legs (22) in each case are cut free at the free ends of the two arms (20), which spring legs (22) are joined to the arm (20) via a bent edge (21) in each case, and are bent away from the said arm (20) at right angles in one direction, the free ends of the spring legs (22) being directed towards the clamping spring web (19), and
- that the clamping spring (12) is disposed on the contact frame (11) in such a way that the longitudinal edges of the clamping spring web (19) extend parallel to the longitudinal direction of the contact frame (11), and that the clamping spring web (19) of the clamping spring (12) acts upon the contact frame (11) via the two legs of the U of the U-shaped profile (13) of the said contact frame (11), which results in a closed, stable contact frame, the extensions having, in each case, an inner face which points towards the particular extension (16) which is disposed on the other end face of the corresponding leg (15) of the U, and the spring legs (22) of the clamping spring (12) being disposed, in each case, on the inner side of the particular extension (16) of the contact frame (11), the said extensions (16) forming the abutments for the clamping edges of the spring legs (22).

2. Terminal according to claim 1, **characterised in that** it has four main contact points and, facing one of the flat sides of the web (14) of the U of the U-shaped profile (13) of the contact frame (11), essentially an H-shape or I-shape or a double-T-shape.

3. Terminal according to claim 1, **characterised in that** it has two main contact points and, facing one of the flat sides of the web (14) of the U of the U-shaped profile (13) of the contact frame (11), essentially the shape of an S, Z or T.

4. Terminal according to claim 1, **characterised in that** it has three main contact points and, facing one of the flat sides of the web (14) of the U of the U-shaped profile (13) of the contact frame (11), essentially an H-shape or I-shape or a double-T-shape, which is reduced by one leg.

5. Terminal according to one of claims 2 to 4, **characterised in that** the bending angles (W) between the extensions (16) which are bent away from the legs (15) of the U of the U-shaped profile (13) and a longitudinal central axis (L) of the web (14) of the U lie between 60° and 90°.

6. Terminal according to one of the previous claims, **characterised in that**, adjacent to the extensions (16), tabs (17) which serve, with the said extensions (16), as a funnel-shaped guide for a conductor end which is to be inserted in the clamping point, are stamped out of the legs (15) of the U of the U-shaped profile (13) of the contact frame (11).

7. Terminal according to one of the previous claims, **characterised in that** anchoring noses (23) for exerting a locking action upon the U-shaped profile (13) of the contact frame (11) are formed out on the clamping spring web (19).

8. Terminal according to claim 7, **characterised in that** the anchoring noses (23) partially engage round the legs (15) of the U of the U-shaped profile (13) of the contact frame (11), and that clearances into which the anchoring noses (23) engage are present in the legs (15) of the U.

9. Terminal according to claim 8, **characterised in that** the clearances are formed by cut-outs (26) which are left in the legs of the U as a result of the stamping-out of the tabs (17).

10. Terminal according to claim 1 or one of the preceding claims, **characterised in that** the clamping spring web (19) bridges the legs (15) of the U of the U-shaped profile (13) of the contact frame (11) and leaves, between itself and the inner side of the web (14) of the U, a clear space for a subsidiary clamping point.

11. Terminal according to claim 10, **characterised in that** a subsidiary clamping point spring tongue (24) is cut out of the clamping spring web (19).

12. Terminal according to one of the preceding claims, **characterised in that** the web (14) of the U of the U-shaped profile (13) of the contact frame (11) is provided with inwardly pointing pressed-out portions (18) which make available, between them, a conductor guide for the subsidiary clamping point.

13. Terminal according to one of the preceding claims, **characterised in that** the extensions (16) of the contact frame (11) are provided with marginal notches (31) for the manipulation of the spring legs (22) with the aid of a clamping-point-opening tool such as a screwdriver or the like.

14. Terminal according to one of the preceding claims, **characterised in that**, in the region between the tabs (17) and the extensions (16), the legs (15) of the U of the U-shaped profile (13) of the contact frame (11) form conductor insertion stops with their outer sides.

## Revendications

1. Borne de raccordement ou de liaison (10) sans vissage pour des conducteurs électriques
- avec un cadre de contact (11), contenant un profilé en U (13) avec une âme en U (14) et des branches de U (15) parallèles l'une à l'autre,
- et un ressort de serrage (12) coopérant avec le cadre de contact (11),
- présentant une âme de ressort de serrage (19) et des branches de ressort (22),
- dont l'âme de ressort de serrage (19) est reliée au profilé en U (13) du cadre de contact (11) et dont les branches de ressort (22) appuient, par leurs arêtes de serrage, sur des contre-appuis du cadre de contact (11),
**caractérisé en ce que**
- l'une ou les deux branches de U (15) du profilé en U (13) du cadre de contact (11), en observant dans leur direction longitudinale, présentent chacune des prolongements (16) ressortant de l'âme de U (14) du profilé en U (13) sur l'une ou les deux faces frontales, prolongements coudés pour s'écarter de l'âme de U (14) et des branches de U (15) du profilé de U (13), les prolongements (16) étant disposés dans un plan parallèle à l'âme de U (14),
- **en ce que**, sur les côtés longs de l'âme de ressort de serrage (19) du ressort de serrage (12), est chaque fois prévu un bras (20) s'écartant de l'âme de ressort de serrage (19) et sur les extrémités libres des deux bras (20) sont chaque fois découpées une ou deux branches de ressort (22) qui sont chacune reliées par une arête de coudage (21) au bras (20) et, de celui-ci, sont écartées par coudage, dans une direction perpendiculaire, sachant que les extrémités libres des branches de ressort (22) sont orientées vers l'âme de ressort de serrage (19), et
**en ce que** le ressort de serrage (12) est disposé sur le cadre de contact (11), **de manière que les arêtes longitudinales de l'âme de ressort de serrage (19) s'étendent parallèlement à la direction longitudinale du cadre de contact** (11), et **en ce que** l'âme de ressort de serrage (19) du ressort de serrage (12), par l'intermédiaire des deux branches de U du profilé en U (13) du cadre de contact (11), agit sur celui-ci, faisant qu'on obtient un cadre de contact stable, fermé, les prolongements présentant chacun une face intérieure tournée vers le prolongement (16) respectif disposé sur l'autre face frontale de la branche de U (15) correspondante, et les branches de ressort (22) du ressort de serrage (12) étant chacune disposée sur la face intérieure du prolongement (16) respectif du cadre de contact (11), les prolongements (16) formant les contre-appuis pour les arêtes de serrage des branches de ressort (22).

2. Borne selon la revendication 1, **caractérisée en ce qu'**elle présente quatre points de contact principaux et, en observant sur l'une des faces plates de l'âme de U (14) du profilé en U (13) du cadre de contact (11), elle a sensiblement une forme en H ou en I ou en T double.

3. Borne selon la revendication 1, **caractérisée en ce qu'**elle présente deux points de contact principaux et, en observant sur l'une des faces plates de l'âme de U (14) du profilé en U (13) du cadre de contact (11), elle a sensiblement la forme d'un S, d'un Z ou un T.

4. Borne selon la revendication 1, **caractérisée en ce qu'**elle présente trois points de contact principaux et, en observant sur l'une des faces plates de l'âme de U (14) du profilé en U (13) du cadre de contact (11), elle a sensiblement une forme en H, ou I ou en T double, diminuée d'une branche.

5. Borne selon l'une des revendications 2 à 4, **caractérisée en ce que** les angles de coudage (W), entre les prolongements (16) coudés depuis les branches de U (15) du profilé en U (13) et un axe longitudinal médian (L) de l'âme de U (14), sont situés dans la plage comprise entre 60 et 90°.

6. Borne selon l'une des revendications précédentes, **caractérisée en ce que**, au voisinage des prolongements (16), des languettes (17) sont façonnées tridimensionnellement à partir des branches de U (15) du profilé en U (13) du cadre de contact (11), branches servant, avec les prolongements (16), à fournir un guidage en forme d'entonnoir pour une extrémité de contact à enficher au point de serrage.

7. Borne selon l'une des revendications précédentes, **caractérisée en ce que** des ergots d'ancrage (23) sont formés sur l'âme (19) du ressort de serrage pour effectuer une action de verrouillage sur le profilé en U (13) du cadre de contact (11).

8. Borne selon la revendication 7, **caractérisée en ce que** les ergots d'ancrage (23) entourent partiellement les branches de U (15) du profilé en U (13) du cadre de contact (11), et **en ce que**, dans les branches de U (15), sont prévus des évidements dans lesquels s'engagent les ergots d'ancrage (23).

9. Borne selon la revendication 8, **caractérisée en ce que** les évidements sont formés par des découpes (26) subsistant suite au formage tridimensionnel des languettes (17) dans des branches de U.

10. Borne selon la revendication 1 ou selon l'une des revendications précédentes, **caractérisée en ce que** l'âme de ressort de serrage (19) ponte les branches de U (15) du profilé en U (13) du cadre de contact (11) et un espace libre est laissé pour un point de serrage annexe, entre lui et la face intérieure de l'âme de U (14).

11. Borne selon la revendication 10, **caractérisée en ce qu'**une languette élastique (24) pour le point de serrage annexe est découpée à partir de l'âme (19) du ressort de serrage.

12. Borne selon l'une des revendications précédentes, **caractérisée en ce que** l'âme de U (14) du profilé en U (13) du cadre de contact (11) est muni de creusements (18) tournés vers l'intérieur, fournissant entre eux un guidage des conducteurs pour le point de serrage annexe.

13. Borne selon l'une des revendications précédentes, **caractérisée en ce que** les prolongements (16) du cadre de contact (11) sont munis d'encoches (31) pour l'actionnement des branches de ressort (22) avec un outil d'ouverture de point de serrage, tel qu'un tournevis ou analogue.

14. Borne selon l'une des revendications précédentes, **caractérisée en ce que** les branches de U (15) du profilé en U (13) du cadre de contact (11) forment, dans la zone située entre les languettes (17) et les prolongements (16), avec leurs faces extérieures, des butées d'insertion de conducteur.
